# EUROPÄISCHE PATENTSCHRIFT

(11) **EP 1 313 660 B1**
(45) Veröffentlichungstag und Bekanntmachung des Hinweises auf die Patenterteilung: **17.03.2004**
(21) Anmeldenummer: 01964930.0
(22) Anmeldetag: 24.08.2001
(51) Int. Cl.: B65H 31/06, B65H 31/14

(54) **STAPELVORRICHTUNG FÜR FLACHE, AUF IHREN SCHMALSEITEN STEHENDE SENDUNGEN**
STACKING DEVICE FOR FLAT POSTAL ITEMS STANDING ON EDGE
DISPOSITIF D'EMPILAGE POUR ENVOIS PLATS SUR CHANT

(30) Priorität: 01.09.2000 DE 10043206
(43) Veröffentlichungstag der Anmeldung: 28.05.2003
(73) Patentinhaber: Siemens Aktiengesellschaft, 80333 München (DE)
(72) Erfinder: GASCH, Thomas, 78462 Konstanz (DE)
(86) Internationale Anmeldenummer: PCT/DE2001/003243
(87) Internationale Veröffentlichungsnummer: WO 2002/018255

(56) Entgegenhaltungen:
- EP-B- 0 626 927

## Beschreibung

Die Erfindung betrifft eine Stapelvorrichtung für flache, auf ihren Schmalseiten stehende Sendungen. Sie enthält Führungsmittel zum leiten der zugeführten Sendungen auf eine Stapelunterlage gegen eine Stützwand, an der die Sendungen abgebremst werden. Sie enthält weiterhin eine in Stapelrichtung an einer Linearführung verschiebbare Stapelplatte, an die eine auf einer Spule aufgewickelte Rollfeder zur Erzeugung einer über den Verschiebebereich annähernd gleichen, zum sich aufbauenden Stapel gerichteten Andruckkraft angreift.

Die Rollfeder ist so ausgelegt, dass bei Sendungen mit geringer kinetischer Energie aufgrund des durch die jeweilige einlaufende Sendung auf die Stapelplatte ausgeübte Kraft die Stapelplatte von der Einstapelstelle weg verschoben wird.

Werden Sendungen mit einer relativ hohen kinetischen Energie (v=4m/s, m>30g) eingestapelt, wird durch den Impuls, der durch das Auftreffen der Sendungen auf die Stapelplatte bzw. den sich aufbauenden Stapel entsteht, die Stapelplatte entgegen der Kraft der Rollfeder von der Sendung bzw. vom Stapel impulsartig wegbewegt. Dadurch verliert die Stapelplatte kurzzeitig den Kontakt zu den Sendungen und die einzustapelnde Sendung prallt von der Stützwand ab.

Um diesen Effekt zu verhindern, wurde eine Lösung bekannt (EP 0 626 927 B1) die dem Oberbegriff des Anspruchs 1 entspricht und bei der an der Stapelplatte zusätzlich zur von der Rollfeder erzeugten Kraft im Anfangsbereich des Bewegungsbereiches der Stapelplatte nahe der Einstapelstelle eine weitere Kraft durch eine mit der Stapelplatte zusammenwirkende Keilprofilplatte erzeugt wird. Wird eine relativ schwere Sendung eingestapelt, so wird die zum sicheren Halten benötigte, über der Federkraft liegende Kraft an der Stapelplatte durch Kontakt mit den Rampenflächen der Keilprofilplatte erzeugt. Diese Kraft kann sich nur diskontinuierlich verändern und kann nur im ersten Teil des Sendungsstapels erzeugt werden. Obwohl der Stapel mit zunehmender Dicke elastischer wird, und damit ein Wegspringen vom Stapel häufig verhindert wird, kann es vorkommen, dass auch bei einem schon eingestapelten Stapel (z.B. bei mehreren eingestapelten, dicken und harten Sendungen) mit größerer Stapeldicke ein impulsartiges Wegbewegen der Stapelplatte von der Sendung auftritt.

Der im Anspruch 1 angegebenen Erfindung liegt die Aufgabe zugrunde, eine gattungsgemäße Stapelvorrichtung mit einer Stapelplatte, die durch ein Federelement gegen den Stapel gedrückt wird, zu schaffen, mit der über den gesamten Stapelbereich unabhängig von der Höhe der kinetischen Energie von in die Einstapelstelle einlaufende Sendungen ein impulsartiges Entfernen der Stapelplatte vom Stapel verhindert wird, wobei die erhöhte Gegenkraft stets proportional zur kinetischen Energie erzeugt wird.

Die Dämpfung der Bewegung der Stapelplatte über dem gesamten Bewegungsbereich durch den kurzzeitigen Abbau der zu hohen Energie bei schweren Sendungen wirkt umso mehr, je höher die kinetische Energie der einzustapelnden Sendung ist. Je höher die kinetische Energie der einlaufenden Sendung ist, desto höher ist das Bremsmoment des Dämpfungselementes, hervorgerufen durch die höhere Geschwindigkeit, mit der sich die Stapelplatte vom Sendungsstapel entfernen will.

Vorteilhafte Ausgestaltungen der Erfindung sind in den Unteransprüchen dargestellt.

Vorteilhaft ist es, bei einer Ausbildung des Federelementes als Rollfeder an die Spule der Rollfeder einen nur bei der Abwickelbewegung wirkenden Rotationsdämpfer so zu befestigen, dass die sich drehenden Teile und die feststehenden Teile miteinander verbunden sind. Dabei ist es vorteilhaft, den Rotationsdämpfer mit einem Freilauf auszustatten.

Zum Ausgleich von Toleranzen ist es vorteilhaft, den Rotationsdämpfer über eine Lageabweichungen ausgleichende Kupplung mit der Spule zu verbinden.

Anschließend wird die Erfindung in einem Ausführungsbeispiel anhand der Zeichnung näher erläutert.
Dabei zeigen
- FIG 1: eine perspektivische Sicht auf die Stapelvorrichtung mit der Stapelunterlage ohne Sendungen,
- FIG 2: eine perspektivische Sicht auf einen Ausschnitt der FIG 1 mit dem Rotationsdämpfer und der Rollfeder und entfernter Stützwand,
- FIG 3: eine perspektivische Sicht auf die Stapelvorrichtung mit einer eingestapelten Sendung
- FIG 4: eine perspektivische Sicht auf die Stapelvorrichtung mit zwei eingestapelten Sendungen.

Wie in FIG 1 zu erkennen, besitzt die Unterlage 1 zwei Gleitschienen, auf denen die Sendungen bei wachsendem Stapel mit möglichst geringem Reibungswiderstand rutschen. Annähernd senkrecht dazu befindet sich eine Stützwand 2, an der eine runde Führungsschiene 3 einer Linearführung befestigt ist. Auf der Führungsschiene 3 läuft eine Kugelbuchse 4, an der eine schwenkbare Stapelplatte 5 angebracht ist. Die Sendungen gelangen vom Betrachter rechts über den rechten Gang einer Stapelspindel 7 schräg auf die Stapelplatte 5 bzw. später auf die vorderste Sendung des Stapels und üben auf die Stapelplatte 5 einen Impuls aus, so dass sie von der Einstapelstelle weg verschoben wird. Die sich drehende Stapelspindel 5 sorgt dafür, dass der hintere Teil der Sendungen schnell nach links bewegt wird. Damit wird sichergestellt, dass die im kurzen Abstand folgende nächste Sendung nicht auf die Hinterkante der vorangehenden Sendung stößt. Zu sehen ist auch noch der Rotationsdämpfer 6, dessen Funktion im folgenden anhand der FIG 2 näher erläutert wird.

An der verschiebbaren Kugelbuchse 4 ist ein Ende einer bandförmigen Rollfeder 9 befestigt, die auf einer drehbar gelagerten Spule 8 aufgewickelt ist. Das andere Ende der Rollfeder 9 kann mit der Spule 8 verbunden werden oder wird nur durch die Reibung auf der Spule 8 gehalten. Durch die Rollfeder 9 wird infolge ihrer flachen Federkennlinie über den gesamten Verschiebebereich die Stapelplatte 5 mit annähernd konstanter Kraft gegen den sich aufbauenden Sendungsstapel gedrückt. Die Spule 8 ist über eine Kupplung 10, die für Ausgleich von Verschiebungen und Ungenauigkeiten sorgt mit einem nur in einer Drehrichtung wirkenden Rotationsdämpfer 6 verbunden, wobei die beweglichen Teile miteinander und die unbeweglichen Teile miteinander verbunden sind. Der Rotationsdämpfer 6 besitzt einen Freilauf und wirkt nur beim Abwickeln der Rollfeder 9, so dass das Aufwickeln der Rollfeder 9 dämpfungsfrei und somit schnell erfolgt. Bei Einstapeln von Sendungen 11,12 mit einer Masse > ca. 30g und einer Einstapelgeschwindigkeit von ca. 4m/s wird die kinetische Energie über den Rotationsdämpfer 6 abgebaut, indem die Stapelplatte 5 versucht, sich impulsartig mit einer Geschwindigkeit, die durch das Aufprallen der Sendung 11,12 gegen die Stützwand 2 und die Stapelplatte 5 oder den Sendungsstapel hervorgerufen wird, entlang der Linearführung zu bewegen. Da die Energie durch den Rotationsdämpfer 6 kurzzeitig abgebaut wird, verliert die Stapelplatte 5 nie den Kontakt zum Briefstapel. Sendungen 11,12 mit einer Masse < ca. 30g haben bei der Einstapelgeschwindigkeit von 4m/s nur eine geringe kinetische Energie, so dass die Stapelplatte 5 nicht versucht, den Briefstapel entgegen der Federkraft impulsartig zu verlassen.

In den FIG 3 und 4 ist die Stapelvorrichtung mit sich aufbauenden Sendungsstapel, beginnend mit der ersten Sendung 11 und mit der zweiten Sendung 12 dargestellt.

## Patentansprüche

1. Stapelvorrichtung für flache, auf ihren Schmalseiten stehenden Sendungen, enthaltend Führungsmittel zum Leiten der zugeführten Sendungen (11,12) in eine Einstapelstelle auf eine Stapelunterlage (1) gegen eine Stützwand (2), an der die Sendungen (11,12) abgebremst werden und enthaltend eine in Stapelrichtung an einer Linearführung (3,4) verschiebbare Stapelplatte (5), an die ein Federelement zur Erzeugung einer über den Verschiebebereich annähernd konstanten, zum sich aufbauenden Stapel gerichteten Andruckkraft angreift, **dadurch gekennzeichnet, dass** am Federelement (9) das bewegliche Teil eines nur bei der von der Einstapelstelle weg gerichteten Bewegung wirksamen Dämpfungselementes (6) befestigt ist.

2. Stapelvorrichtung nach Anspruch 1, bei der das Federelement als auf einer Spule (8) aufgewickelte Rollfeder (9) ausgebildet ist, **dadurch gekennzeichnet, dass** an der Spule (8) ein nur bei der Abwickelbewegung wirkender Rotationsdämpfer (6) so befestigt ist, dass die sich drehenden Teile und die feststehenden Teile miteinander verbunden sind.

3. Stapelvorrichtung nach Anspruch 2, **dadurch gekennzeichnet, dass** der Rotationsdämpfer (6) mit einem Freilauf ausgerüstet ist.

4. Stapelvorrichtung nach Anspruch 2, **dadurch gekennzeichnet, dass** der Rotationsdämpfer (6) über eine Lageabweichungen ausgleichende Kupplung (10) mit der Spule (8) verbunden ist.

## Claims

1. Stacking apparatus for flat items of mail which stand on their narrow sides, containing guide means for directing the fed items of mail (11, 12) into a stacking location on a stack base (1) against a supporting wall (2), on which the items of mail (11, 12) are slowed down, and containing a stacking plate (5) which can be displaced in the.stacking direction on a linear guide (3, 4) and on which acts a spring element for generating a contact-pressure force which is more or less constant over the displacement region and is directed towards the accumulating stack, **characterized in that** the moveable part of a damping element (6) which only acts during movement in the direction away from the stacking location is fastened on the spring element (9).

2. Stacking apparatus according to Claim 1, in the case of which the spring element is designed as a scroll spring (9) which is wound up onto a reel (8), **characterized in that** a rotation damper (6) which only acts during the unwinding movement is fastened on the reel (8) such that the rotating parts and the fixed parts are connected to one another.

3. Stacking apparatus according to Claim 2, **characterized in that** the rotation damper (6) is equipped with a free-wheel.

4. Stacking apparatus according to Claim 2, **characterized in that** the rotation damper (6) is connected to the reel (8) via a coupling (10) which compensates for positional deviations.

## Revendications

1. Dispositif d'empilage pour des envois plats dressés sur chant, comportant des moyens de guidage pour que les envois (11, 12) apportés soient dirigés en un point d'empilage sur un support de pile (1) et contre une paroi (2) de soutien, contre laquelle les envois (11, 12) sont freinés, et comportant une plaque (5) d'empilage mobile en translation dans la direction d'empilage sur un guide (3, 4) linéaire, plaque sur laquelle agit un élément formant ressort pour produire une force de pression d'application, dirigée vers la pile en formation et approximativement constante sur la plage de translation, **caractérisé en ce que** la partie mobile d'un élément (6) d'amortissement actif uniquement lors du mouvement en éloignement du point d'empilage est fixée sur l'élément (9) formant ressort.

2. Dispositif d'empilage suivant la revendication 1, dans lequel l'élément formant ressort est réalisé sous forme de ressort (9) à crosse; enroulé sur une bobine (8), **caractérisé en ce qu'**un amortisseur (6) de rotation agissant uniquement lors du mouvement de déroulement est fixé sur la bobine (8) de telle sorte que les parties rotatives et les parties stationnaires sont mutuellement assemblées.

3. Dispositif d'empilage suivant la revendication 2, **caractérisé en ce que** l'amortisseur (6) de rotation est équipé d'un mécanisme de roue libre.

4. Dispositif d'empilage suivant la revendication 2, **caractérisé en ce que** l'amortisseur (6) de rotation est assemblé à la bobine (8) par l'intermédiaire d'un accouplement (10) compensant les écarts de position.
